# EUROPÄISCHE PATENTSCHRIFT

(11) **EP 0 457 034 B1**
(45) Veröffentlichungstag und Bekanntmachung des Hinweises auf die Patenterteilung: **13.03.1996**
(21) Anmeldenummer: 91105877.4
(22) Anmeldetag: 12.04.1991
(51) Int. Cl.: D06F 57/08

(54) **Wäscheständer mit Trocknungsrost**
Folding laundry drying rack
Séchoir à linge pliant

(30) Priorität: 18.04.1990 CH 1306/90
(43) Veröffentlichungstag der Anmeldung: 21.11.1991
(73) Patentinhaber: Steiner, Walter, CH-8311 Brütten (CH)
(72) Erfinder: Steiner, Walter, CH-8311 Brütten (CH)
(74) Vertreter: EGLI-EUROPEAN PATENT ATTORNEYS

(56) Entgegenhaltungen:
- DE-A- 2 234 238
- DE-U- 8 604 207
- DE-U- 8 905 090
- FR-A- 1 272 258
- US-A- 3 335 873

## Beschreibung

Die Erfindung betrifft einen Wäscheständer gemäss dem Oberbegriff des ersten Patentanspruchs.

Wäscheständer, bei denen die Wäsche auf Seilen oder Stäben eines im wesentlichen horizontal liegenden Trocknungsrostes aufgehängt wird, sind in verschiedenen Ausführungen bekannt.

Aus der DE-A-2234238 ist ein Wäscheständer mit einem horizontal liegenden Trocknungsrost bekannt, der an zwei sich kreuzenden Stützen abgestützt ist. Zwei Querstäbe und eine Anzahl Wäschestäbe, welche die Querstäbe miteinander verbinden, bilden den festen Trocknungsrost. Die Stützen weisen trocknungsrostseitig Verlängerungsstäbe auf, mittels welcher der Trocknungsrost höheneinstellbar ist.

Aus der aus EP-A-0285913 ist ein Wäscheständer bekannt, welcher einen auf zwei sich kreuzenden Stützen angeordneten Trocknungsrost aufweist, dessen Querstäbe ebenfalls durch Wäschestäbe miteinander verbunden sind, die an entsprechend auf die Querstäbe geschobenen Hülsen befestigt und damit in Richtung der Querstäbe verschiebbar sind.

Die FR-A-1 272 258 beschreibt einen zusammenklappbaren Wäscheständer mit zwei am Boden aufsetzbaren, einklappbaren Stützen und einem festen Trocknungsrost, welcher an Querstäben befestigte, parallele Wäscheseile oder Wäschestäbe und einen zu den Wäscheseilen oder Wäschestäben parallel verlaufenden Längsstab aufweist, an dessen Enden die Stützen schwenkbar angelenkt und die Querstäbe angeordnet sind.

Bei den vorstehend beschriebenen Wäscheständern besteht der Nachteil, dass die Länge der Wäschestäbe nicht geändert werden kann, so dass Wäschestücke, welche grösser als die Länge der Wäschestäbe sind, nur ungünstig aufgehängt werden können und somit eine längere Trocknungszeit benötigen.

Der Erfindung liegt somit die Aufgabe zugrunde, einen Wäscheständer der eingangs beschriebenen Art so weiter auszugestalten, dass auch relativ grosse Wäschestücke einwandfrei aufgehängt werden können.

Diese Aufgabe wird gemäss der Erfindung durch die Merkmale des kennzeichnenden Teils des ersten Patentanspruchs gelöst.

Da die einzelnen Wäscheseile oder Wäschestäbe aus zwei Teilen bestehen, wird erreicht, dass der eine Querstab oder auch beide Querstäbe so weit ausgezogen werden können, dass auch grosse Wäschestücke, die sonst nicht einfach aufgehängt werden könnten, problemlos aufgehängt werden können.

Ein Ausführungsbeispiel der Erfindung ist in der Zeichnung dargestellt und nachfolgend beschrieben. Es zeigt:
- Fig.1: einen in Seitenansicht dargestellten Wäscheständer mit einem in Richtung der Wäscheseile oder Wäschestäbe verlängerbaren Trocknungsrost;
- Fig.2: das in Draufsicht dargestellte Trocknungsrost für den Wäscheständer gemäss Fig. 1;
- Fig.3: einen im Detail dargestellten Längsstab für den Wäscheständer gemäss Fig. 1;
- Fig.4: verschiedene, mit a);b);c) und d) bezeichnete Varianten des im Profilquerschnitt dargestellten und etwa teleskopartig ausgebildeten Längsstabes für den Wäscheständer gemäss Fig.1;
- Fig.5a: ein in Schnittansicht dargestelltes Kupplungsstück für den Wäscheständer gemäss Fig.1;
- Fig.5b: eine Variante eines Kupplungsstücks für den Wäscheständer gemäss Fig.1;
- Fig.6: ein in Ansicht dargestelltes Gelenkstück für die Stützen zum Zusammenklappen des Wäscheständers; und
- Fig.7: das in Schnittansicht dargestellte Gelenkstück gemäss der Linie VII-VII in Fig.6.

Der in Fig.1 und 2 dargestellte Wäscheständer 1 weist einen Trocknungsrost 2 auf, der im wesentlichen aus einem Längsstab 3, zwei Querstäben 4 und Wäschestäben 5 zusammengesetzt ist, wobei jeder Wäschestab aus zwei Teilstäben 6,7 zusammengesetzt ist. In Fig.1 sind die Wäschestäbe 5 mit Abstand zum Längsstab 3 zwecks besserer Erkennbarkeit versetzt angeordnet dargestellt. In Wirklichkeit liegen die Wäschestäbe 5 auf etwa derselben Höhe wie der Längsstab 3 und die Querstäbe 4.

Der Längsstab 3 ist mittels zwei sich in einem ersten Gelenkstück 8 kreuzenden Stützen 9,10 am Boden 11 abgestützt. Damit der Wäscheständer zusammengeklappt werden kann, sind die Stützen 9,10 mittels Quergelenke 12,12' mit dem Längsstab 3 verbunden, wobei in einer der Stützen 9 oder 10 ein weiteres Gelenkstück 15 vorgesehen ist, durch welches das Zusammenlegen der betreffenden Stütze und damit das vollständige Zusammenklappen der Stützen 9,10 und das Anlegen derselben an den Trocknungsrost 1 ermöglicht wird.

Bodenseitig weisen die Stützen 9,10 auszieh- und wieder einschiebbare Teleskopbeine 16,17 auf, mittels welcher eine Höhenverstellung des Trocknungsrostes 1 möglich ist. Die Teleskopbeine 16,17 werden in der gewünschten Lage durch Klemmelemente 18,18', beispielsweise durch Exzenterhebel, in ihrer Lage fixiert.

Jeweils zwei miteinander fluchtende Teilstäbe 6,7 sind mittels Kupplungsklötze 26,27 miteinander an ihren Enden verbunden. Die spezielle Ausbildung der Verbindung ist aus Fig.5a ersichtlich. Die Kupplungsklötze 26,27 sind je mit zwei Bohrungen 28,28' und 29,29' versehen. In den einen Bohrungen 28, 28' ist das eine Ende des Teilstabes 6 fest verankert, während der Teilstab 7 in den anderen Bohrungen 29,29' angeordnet ist.

In Fig.5a ist der Teilstab 6 in der oberen Bohrung 28,28' des Kupplungsklotzes 26 festgehalten, während der Teilstab 7 die Bohrung 29 des Kupplungsklotzes 26 durchdringt und in der Bohrung 29' des Kupplungsklotzes 27 fest verankert ist (nicht dargestellt). Entsprechend durchdringt der Teilstab 6 die Bohrung 28' des Kupplungsklotzes 27 und ist zusätzlich mit einem Exzenterhebel 30 versehen, mit welchem der Teilstab 6 und damit der Kupplungsklotz 26 in seiner Lage gegenüber dem Kupplungsklotz 27 fixiert werden kann. Diese besondere Ausbildung und Lagerung der Enden der Teilstäbe 6,7 wird im Zusammenhang mit der Ausziehbarkeit der Querstäbe 4 näher beschrieben.

Aus Fig. 2 ist ersichtlich, dass der auf der rechten Figurenseite liegende Querstab 4 mittels eines Teleskopstabes oder Teleskoprohres 32 relativ zum Längsstab 3 ausziehbar ist. In gleicher Weise ist der auf der linken Figurenseite dargestellte Querstab 4' relativ zum Längsstab 3 ausziehbar. Werden beide Querstäbe 4,4' relativ zum Längsstab 3 vollständig ausgezogen, treffen sich jeweils die Kupplungsklötze 26,27 zweier gegenüberliegender Teilstäbe 6,7 in der in Fig.5a dargestellten Lage und liegen aneinander derart an, dass auch bei Belasten der Teilstäbe 6,7 keine Verlängerung und damit kein Durchhängen der Wäschestäbe 5 auftreten kann. Durch Klemmen mit dem Exzenterhebel 30 kann zudem die Lage der Kupplungsklötze 26,27 zueinander fixiert werden.

Es ist zweckmässig, dass auch die Teleskopstäbe 32 fixierbar sind, wozu an den Enden des Längsstabes 3, wie in Fig.1 und Fig.2 schematisch dargestellt, entsprechende Klemmelemente 33, z.B. als Exzenterhebel ausgebildete Klemmelemente 33 oder dergleichen vorgesehen sind. In Fig.3 ist ein Teilstück des Längsstabes 3 mit dem darin angeordneten Teleskopstab 32 dargestellt.

In den Figuren 4a,4b,4c und 4d sind im Profilquerschnitt entsprechende Varianten des rohrförmigen Längsstabes 3 sowie des entsprechend analog dem Längsstab-Innenquerschnitt ausgebildeten Teleskopstabes 32 dargestellt.

Durch die Verlängerung des Trocknungsrostes durch Ausziehen der an den Teleskopstäben 32 befestigten Querstäbe 4 wird die Ausdehnung des Trocknungsrostes 1 in Längsrichtung entsprechend vergrössert, so dass grosse Wäschestücke problemlos aufgehängt werden können. Bei gelösten Klemmelementen 18,18' kann durch Herausziehen der Teleskopbeine 16,17 zudem die Höhe des Trocknungsrostes 1 angehoben und somit die Standlänge des Wäscheständers vergrössert werden. Hiermit wird gleichzeitig die erforderliche Standfestigkeit des Wäscheständers 1 auch bei ausgezogenen Teleskopstäben 32 gewährleistet.

In Fig.2 ist als Ausführungsbeispiel der Querstab 4 auf der einen Seite in der Normalstellung sowie in der ausgezogenen Stellung dargestellt.

Weiterhin ist aus Fig.2 ersichtlich, dass es möglich ist, den Trocknungsrost 1 auch in seiner Breitenausdehnung zu vergrössern. Hierzu sind die Querstäbe 4,4' mit entsprechenden Verlängerungsstäben 35,36 versehen, die ebenfalls teleskopartig ausziehbar und wieder zusammenschiebbar ausgebildet sind. Zwischen den im Abstand zueinander angeordneten Verlängerungsstäben 35,36 sind ebenfalls Wäschestäben 5' vorgesehen und entsprechend angeordnet, welche durch einen nicht dargestellten Teleskopstab miteinander verbunden sind. Die Wäschestäbe 5' sind gleich ausgebildet wie die Wäschestäbe 5 und sind mit Teilstäben 6',7' und mit Kupplungsklötzen 26',27' versehen.

Die Verlängerungsstäbe 35,36 können entsprechend der Ausführung gemäss der DE-B-2 286 265 oder aber als einfacher Stab ausgebildet sein, auf welchem die Wäschestäbe 5 verschiebbar angeordnet sind.

Die Teilstäbe 6",7", welche im wesentlichen den Teilstäben 6 und 7 entsprechen, können auch als Rohr ausgebildet sein, so dass die Kupplungsklötze 26',27', wie in Fig.5b dargestellt, entsprechend auszubilden sind.

Die Kupplungsklötze 26',27' sind mit einem zu den Teilstäben 6",7" abgebogenen Schlussstück 40,40' versehen, welche zu einem Lappen 41,41' mit einer Bohrung 42,42' verbreitert sind. Die Kupplungsklötze 26',27' können mit ihrem Schlussstück 40,40' in die Bohrung des einen Teilstabes fest eingesetzt werden, wobei sich durch die Bohrung der andere Teilstab ausstreckt.

In Fig.5b sind die Kupplungsklötze 26',27' in einer nicht voll ausgezogenen Stellung dargestellt. In diesem Fall liegen die Kupplungsklötze 26',27' nicht satt aneinander, sondern sind durch einen Abstand voneinander getrennt (siehe auch Fig.2, in welcher nur das Ausziehen des Querstabes 4 der einen Seite dargestellt ist). In diesem Bereich liegen die Teilstäbe 6",7 übereinander und bilden eine Verstärkung gegen das Durchbiegen beim Wäscheaufhängen. Die Verstärkung kann noch dadurch verbessert werden, dass einer der Kupplungsklötze, wie in Fig.5a dargestellt, mit dem Exzenterhebel 30 ausgerüstet ist, mittels welchem der entsprechende Kupplungsklotz fixiert wird, um somit auch ein Verschieben der Kupplungsklötze zu vermeiden.

Fig.6 zeigt in Ansicht und Fig.7 das gemäss der Linie VII-VII im Schnitt dargestellte Gelenkstück 15, welches entsprechend an der Stütze 9 (Fig.1) angeordnet ist. Das Gelenkstück 15 umfasst im wesentlichen zwei Halbschalen 50 und 51, welche durch ein nicht dargestelltes Verbindungselement, z.B. durch eine Schraube mit Mutter, zusammengehalten sind.

In der einen Halbschale 50 ist eine durch eine Feder 52 belastete Klinke 53 mit einer Schwenkachse 54 schwenkbar gelagert, welche in einer entsprechenden Ausnehmung 55 der anderen Halbschale 51 angeordnet ist. Die Klinke 53 kann durch eine aus den beiden Halbschalen 50,51 herausragenden Handhabe 56 zum Zusammenklappen des Wäscheständers aus der rastenartig ausgebildeten Ausnehmung 55 gelöst werden.

Die beiden Halbschalen 50,51 bilden ein Gehäuse mit gegenüberliegend angeordneten Stutzen 60 und 60', welche jeweils, wie in Fig.1 dargestellt, mit dem zugeordneten Teilstück der Stütze 9 wirkverbunden sind.

Der beschriebene Wäscheständer 1 kann dadurch variiert werden, dass nicht nur ein Längsstab 3, sondern zwei und mehr Längsstäbe 3 vorgesehen sind. Dementsprechend können die ausziehbaren Querstäbe 4,4' mit zwei oder mehreren Teleskopstäben versehen sein.

Es kann auch nur ein ausziehbarer Querstab 4 auf einer Seite des Trocknungsrostes 1 angeordnet werden. In diesem Falle ist der zweite Querstab 4' auf der gegenüberliegenden Seite fest mit dem Längsstab 3 verbunden.

Die Teilstäbe 6,7 können aus verschiedenen Materialien hergestellt sein, z. B. aus Stahl, Aluminium oder verstärktem Kunststoff. Es ist aber auch möglich, anstelle der Teilstäbe 6,7 entsprechende Seilelemente mit Kupplungsklötzen zu verwenden. Ist der eine Querstab 4 oder sind beide Querstäbe 4 und 4' ausgezogen, können diese zwar wieder zusammengeschoben werden. Bei der Verwendung eines Seilelements ist diese Möglichkeit jedoch nicht gegeben.

Zum Aufhängen der Wäsche müssen die Querstäbe 4,4' entsprechend herausgezogen werden, das Zusammenklappen auf die nicht ausgezogene Fläche des Trocknungsrostes 1 ist jedoch möglich. Da die Teilstäbe 6,7 mindestens teilweise übereinanderliegen oder gespannt sind, können die Durchmesser der Teilstäbe 6,7 verhältnismässig klein, d.h. in der Grössenordnung von 1mm bis 4 mm oder auch grösser gewählt werden.

Die bodenseitigen Enden der Stützen 9 und 10 oder die Enden der Teleskopbeine 16,17 können mit Fahrrollen 58,58' versehen sein. Zur Erreichung einer optimalen Standfestigkeit sind die Stützen 9 und 10 oder die Teleskopbeine 16 und 17 bodenseitig mit einem querliegenden Fuss (nicht dargestellt) versehen, an dessen Enden auch die Rollen 58,58' angeordnet werden können.

## Patentansprüche

1. Wäscheständer (1) mit einem Trocknungsrost (2), welcher an Querstäben (4, 4') befestigte, parallele Wäscheseile oder Wäschestäbe (5) aufweist, mit zwei am Boden aufsetzbaren Stützen (9, 10) versehen ist und mindestens einen zu den Wäscheseilen oder Wäschestäben (5) parallel verlaufenden Längsstab (3) aufweist, an dessen Enden die Stützen (9, 10) schwenkbar angelenkt und die Querstäbe (4, 4') sind, **dadurch gekennzeichnet, dass** ein Wäscheseil oder Wäschestab (5) jeweils zwei gegeneinander verschiebbare Teilseile oder Teilstäbe (6; 7) umfasst, die parallel zu- und teilweise dicht nebeneinander angeordnet sind, sich in der Länge teilweise überlappen, an ihrem einen Ende je an einem der Querstäbe (4'; 4) befestigt und an ihrem anderen Ende je mit einem Kupplungsteil (26; 27) verbunden sind, welcher eine Bohrung (29; 28') zur verschiebbaren Führung des dem jeweiligen Teilseil oder Teilstab (6; 7) zugeordneten Teilseiles oder Teilstabes (7; 6) aufweist, wobei mindestens einer der Querstäbe (4, 4') am Längsstab (3) geführten, ein-und ausziehbaren Teleskopstab (32) befestigt und durch diesen relativ zum Längsstab (3) beweglich angeordnet ist, so dass die Wäscheseile oder Wäschestäbe (5) zusammen mit dem mindestens einen Querstab (4, 4') ein- und ausziehbar sind.

2. Wäscheständer nach Anspruch 1, **dadurch gekennzeichnet, dass**
der Längsstab (3) ein Hohlrohr ist, in welchem ein Teleskopstab (32) geführt ist, mit welchem die Querstäbe (4, 4') fest verbunden sind.

3. Wäscheständer nach Anspruch 2, **dadurch gekennzeichnet, dass**
der Querschnitt des Längsstabes (3) und des Teleskopstabes (32) quadratisch, rechteckig, kreisförmig oder oval ist.

4. Wäscheständer nach Anspruch 1, **dadurch gekennzeichnet, dass**
bei einem oder zwei voll ausgezogenen Querstäben (4, 4') die Kupplungsklötze (26, 27) zur Verhinderung des Durchhängens der Seilteile oder Stabteile (6, 7) satt aneinander anliegen.

5. Wäscheständer nach Anspruch 1, **dadurch gekennzeichnet, dass** einer der beiden Kupplungsklötze (26, 27) mit einem Klemmexzenter (30) versehen ist.

6. Wäscheständer nach Anspruch 1, **dadurch gekennzeichnet, dass**
die Stützen (9, 10) bodenseitig auszieh- und wieder einschiebbare Teleskopbeine (16, 17) aufweisen, mit welchen das Niveau des Trocknungsrostes (1) höheneinstellbar ist, und dass deren Lage durch am bodenseitigen Ende der Stützen (9, 10) angeordnete Klemmelemente (18, 18') lagestabil fixierbar ist.

7. Wäscheständer nach Anspruch 1, **dadurch gekennzeichnet, dass**
die eine der Stützen (9) an dem dem Trocknungsrost (1) zugewandten Teilstück mit einem blockierbaren Gelenkstück (15) versehen ist.

8. Wäscheständer nach Anspruch 7, **dadurch gekennzeichnet, dass**
das Gelenkstück (15) zwei Halbschalen (50, 51) umfasst, und dass in der einen Halbschale (50) eine gefederte Klinke (53) schwenkbar gelagert ist, die bei gestreckter Stütze (9) in eine Ausnehmung (55) der anderen Halbschale (51) einrastet.

9. Wäscheständer nach Anspruch 1, **dadurch gekennzeichnet, dass**
an beiden Enden des Längsstabes (3) je ein aus- und einziehbarer Querstab (4, 4') vorgesehen ist.

## Claims

1. Laundry stand (1) having a drying frame (2), which has parallel laundry cables or laundry rods (5) fastened to transverse rods (4, 4'), is provided with two supports (9, 10) which can be placed on the ground, and has at least one longitudinal rod (3), which extends in a manner such that it is parallel to the laundry cables or laundry rods (5) and at the ends of which the supports (9, 10) are rotatably hinged and the transverse rods (4, 4') are arranged, characterised in that one laundry cable or laundry rod (5) respectively comprises two partial cables or partial rods (6; 7), which can be shifted with respect to each other, are arranged in a manner such that they are parallel to each other and are partially close together, partially overlapping each other in terms of length, and which at their one end are respectively fastened to one of the transverse rods (4; 4') and at their other end are respectively connected to a coupling portion (26; 27), which has a bore (29; 28') for shiftably guiding the partial cable or partial rod (7; 6) which is allocated to the respective partial cable or partial rod (6; 7), with at least one of the transverse rods (4, 4') being fastened to a telescopic rod (32), which is guided on the longitudinal rod (3) and can be pulled in and out, and being arranged in a manner such that it can be moved by said telescopic rod relative to the longitudinal rod (3), so that the laundry cables or laundry rods (5) can be pulled in and out together with the at least one transverse rod (4, 4').

2. Laundry stand according to claim 1,
characterised in that the longitudinal rod (3) is a hollow tube in which there is guided a telescopic rod (32) to which the transverse rods (4, 4') are securely connected.

3. Laundry stand according to claim 2,
characterised in that the cross-section of the longitudinal rod (3) and of the telescopic rod (32) is square, rectangular, circular or oval.

4. Laundry stand according to claim 1,
characterised in that in the case of one or two fully pulled out transverse rods (4, 4'), the coupling blocks (26, 27) for preventing the cable parts or rod parts (6, 7) from sagging rest closely against each other.

5. Laundry stand according to claim 1,
characterised in that one of the two coupling blocks (26, 27) is provided with a gripping cam (30).

6. Laundry stand according to claim 1,
characterised in that on their lower end the supports (9, 10) have telescopic legs (16, 17) which can be pulled out and pushed in again and with which the level of the drying frame (1) can be vertically adjusted, and in that the position of said telescopic legs can be fixed in a positionally stable manner by gripping elements (18, 18') which are arranged on the lower end region of the supports (9, 10).

7. Laundry stand according to claim 1,
characterised in that the one of the supports (9) is provided with a lockable joint piece (15) on the portion which faces towards the drying frame (1).

8. Laundry stand according to claim 7,
characterised in that the joint piece (15) comprises two half shells (50, 51), and in that rotatably mounted in the one half shell (50) there is a spring-loaded catch (53), which protrudes into a recess (55) of the other half shell (51) when the support (9) is stretched out.

9. Laundry stand according to claim 1,
characterised in that provided at both ends of the longitudinal rod (3) there is a respective transverse rod (4, 4') which can be pulled out and in.

## Revendications

1. Séchoir (1) comprenant une grille de séchage (2) qui présente des câbles ou tiges à linge (5) parallèles et fixées sur des barres transversales (4, 4'), qui est muni de deux montants (9, 10), pouvant être pcsés sur le sol, et qui présente au moins une barre longitudinale (3) s'étendant parallèlement aux câbles ou tiges à linge (5), et aux extrémités de laquelle sont articulés les montants (9, 10) et les barres transversales (4, 4') caractérisé en ce qu'un câble
ou tige à linge (5) chaque fois comprend au moins deux tiges ou câbles partiels (6, 7) coulissants l'un par rapport à l'autre qui sont disposés parallèlement entre eux et partiellement proche l'un contre l'autre en se chevauchant en partie, dont l'une de leurs extrémités est fixée chacune à l'une des tiges transversales (4'; 4) et par leur autre extrémité sont reliés à une partie d'accouplement (26; 27) qui présente un perçage (29; 28') pour le guidage coulissant du câble ou tige partielle (7; 6) associé au câble ou tige partielle (6; 7) respectif, au moins l'une des barres transversales (4; 4') étant fixée à une barre télescopique (32) extractible et rétractable guidée le long de la barre longitudinale (3) et étant disposée de manière à se déplacer sous l'action de cette barre longitudinale (3) par rapport à cette dernière, si bien que les câbles ou tiges à linge (5) sont extractibles et rétractables en commun avec au moins une barre transversale (4, 4').

2. Séchoir à linge selon la revendication 1, caractérisé en ce que la barre longitudinale (3) est un tube creux dans lequel est guidée une barre télescopique (32) à laquelle sont reliées fixement les barres transversales (4, 4').

3. Séchoir à linge selon la revendication 2, caractérisé en ce que la section transversale de la barre longitudinale (3) et de la barre télescopique (32) est quadrilatère, rectangulaire, circulaire ou ovale.

4. Séchoir à linge selon la revendication 1, caractérisé en ce que, dans le cas d'une ou de deux barres transversales complètement tirées (4, 4'), les sabots d'accouplement (26, 27) sont plaqués l'un contre l'autre de manière à empêcher les câbles ou tiges partielles (6, 7) de pendre.

5. Séchoir à linge selon la revendication 1, caractérisé en ce que l'un des sabots d'accouplement (26, 27) est muni d'un excentrique de serrage (30).

6. Séchoir à linge selon la revendication 1, caractérisé en ce que les montants (9, 10) présentent, côté sol, des pieds télescopiques (16, 17) extractibles et rétractables au moyen desquels le niveau de la grille de séchage (1) est réglable en hauteur et en ce que leur position peut être stabilisée en position par des éléments de serrage (18, 18') disposés à l'extrémité, côté sol, des montants (9, 10).

7. Séchoir à linge selon la revendication 1, caractérisé en ce que l'un des montants (9) est muni, sur la partie tournée vers la grille de séchage (1), d'une pièce d'articulation blocable (15).

8. Séchoir à linge selon la revendication 7, caractérisé en ce que la pièce d'articulation (15) comprend deux demi-coquilles (50, 51) et en ce que, dans l'une des demi-coquilles (50), est logé, de manière pivotante, un cliquet ressort (53) qui s'encliquète dans une encoche (55) de l'autre demi-coquille (51) quand le montant (9) est étiré.

9. Séchoir à linge selon la revendication 1, caractérisé en ce qu'aux deux extrémités de la barre longitudinale (3), il est prévu une barre transversale rétractable et extractible.
